# NEUE EUROPÄISCHE PATENTSCHRIFT

(11) **EP 2 075 395 B2**
(45) Veröffentlichungstag und Bekanntmachung des Hinweises auf die Entscheidung über den Einspruch: **30.10.2024**
(45) Hinweis auf die Patenterteilung: 20.02.2019
(21) Anmeldenummer: 08019787.4
(22) Anmeldetag: 12.11.2008
(51) Int. Cl.: E05B 47/00, E05B 53/00, E05B 81/38, E05B 79/20

(54) **Verwendung eines Schließhilfsantriebs für ein Kraftfahrzeugschloss**
Use of an actuator for powered closure of a vehicle lock
Utilisation d'un actionneur pour un dispositif à fermeture assistée d'une serrure de véhicule

(30) Priorität: 03.12.2007 DE 202007016888 U; 10.06.2008 DE 202008007719 U
(43) Veröffentlichungstag der Anmeldung: 01.07.2009
(73) Patentinhaber: Brose Schliesssysteme GmbH & Co. KG, 42369 Wuppertal (DE)
(72) Erfinder: Bettin, Axel, 45527 Hattingen (DE); Büdding, Gregor, 47259 Duisburg (DE); Brose, Simon, 45525 Hattingen (DE); Langfermann, Michael, Shanghai 200336 (HK)
(74) Vertreter: Gottschald, Jan

(56) Entgegenhaltungen:
- EP-A1- 1 074 681
- WO-A1-03/050426
- WO-A1-2005/078903
- WO-A1-2005/078903
- DE-A1- 10 105 445
- DE-A1- 10 320 660
- DE-A1- 102006 048 206
- DE-A1- 3 146 804
- DE-C1- 4 334 522
- DE-U1- 202005 019 856
- DE-U1- 202006 010 697
- JP-A- H09 327 149
- US-A- 5 273 324
- US-A- 6 053 064
- US-A- 6 053 064
- US-A1- 2005 183 525

## Beschreibung

Die Erfindung betrifft einen Schließhilfsantrieb für ein Kraftfahrzeugschloß mit den Merkmalen des Oberbegriffs von Anspruch 1.

Vorliegend sind unter dem Begriff Kraftfahrzeugschloß alle Arten von Tür-/Hauben-/Deckel- oder Klappenschlössern zusammengefaßt.

Das Kraftfahrzeugschloß ist mit den üblichen Schließelementen Schloßfalle und Sperrklinke ausgestattet, wobei die Sperrklinke die Schloßfalle in einer Hauptschließstellung und in einer Vorschließstellung hält. Die Sperrklinke befindet sich dann in einer eingefallenen Stellung. Die Schloßfalle ist in haltenden Eingriff mit einem an der Karosserie befindlichen Schließkeil oder dergleichen bringbar. Vorliegend ist der Schließkeil oder dergleichen dem Kraftfahrzeugschloß zuzurechnen.

Im Zuge der Erhöhung des Benutzungskomforts sind heutige Kraftfahrzeugschlösser mit unterschiedlichen automatischen Funktionen ausgestattet. Hierzu gehört beispielsweise eine Schließhilfsfunktion, bei der das Kraftfahrzeugschloß motorisch von einem Vorschließzustand in einen Hauptschließzustand überführt wird. Vorteilhaft ist hier die Tatsache, daß der Benutzer die Kraftfahrzeugtür zum Schließen nur bis zu einem Vorschließzustand verstellen muß, und daß dies mit vergleichsweise geringem Aufwand möglich ist. Türdichtungsgegendrücke sind hier noch nicht wirksam. Erst die Verstellung vom Vorschließzustand in den Hauptschließzustand ist mit einem Zusammendrücken der Türdichtung und damit mit einem erheblichen Kraftaufwand verbunden, was mittels eines Schließhilfsantriebs erfolgt.

Es sind bereits verschiedene Varianten für die Realisierung der Schließhilfsfunktion bekannt. Eine Variante (DE 39 35 804 C2) sieht vor, daß der mit der Schloßfalle zusammenwirkende Schließkeil für das Zuziehen der Kraftfahrzeugtür motorisch verlagerbar ist. Bei einer anderen Variante (DE 102 39 734 A1) ist es so, daß die Schloßfalle mittels der Schließhilfe motorisch von der Vorschließstellung in die Hauptschließstellung und damit das Kraftfahrzeugschloß insgesamt vom Vorschließzustand in den Hauptschließzustand verstellbar ist.

Bei der letztgenannten Realisierung der Schließhilfsfunktion wird der Schließhilfsantrieb dann aktiviert, wenn die Schloßfalle die Vorschließstellung erreicht. Hierfür ist eine Steuerungseinheit in Form einer Schließhilfssteuerung vorgesehen.

Bei den obigen Anordnungen hat es sich als nachteilig herausgestellt, daß der Bauraumbedarf im Bereich des Kraftfahrzeugschlosses durch die Integration des Schließhilfsantriebs unerwünscht hoch ist, was zu erheblichen konstruktiven Beschränkungen führt. Ferner ist die Modularität der Anordnung im Hinblick auf die Realisierung der Zusatzfunktion "Schließhilfe" gering.

Aus der US 5,273,324 ist ein Schließhilfsantrieb bekannt, bei dem eine Spindel, an der ein Bowdenzug befestigt ist, von einem elektrischen Motor linear bewegt wird. Zwischen dem Motor und der Spindel ist ein Zahnradgetriebe vorgesehen.

Die DE 31 46 804 A1 zeigt ein Betätigungselement für eine zentrale Türverriegelung von Kraftfahrzeugtüren, bei dem ein Elektromotor direkt eine Gewindespindel antreibt. Die Gewindespindel ist mit einem kleinen Steigungswinkel ausgerüstet. Auf der Gewindespindel ist eine in Führungsnuten drehfest geführte, axial verschiebbare Spindelmutter geführt. Durch Drehen der Gewindespindel ist ein Sperrteil in Ent- und Verriegelungsstellung bringbar.

Die DE 103 20 660 A1 zeigt einen Stellantrieb, insbesondere für Zentralverriegelungen, bei dem in einem ersten Gehäuseteil eine Spindel mit einem an ihrer einen Seite angeordneten Antriebsrad drehbar gelagert ist. Das Antriebsrad steht mit einem Ritzel eines Elektromotors, dessen Längsachse parallel zur Längsachse der Spindel verläuft, in Eingriff. Die Spindel greift in einen Stößel ein, welcher mit einem zur Spindel komplementären Gewinde versehen ist.

Bei dem bekannten Schließhilfsantrieb (DE 10 2006 048 026 A1), von dem die Erfindung ausgeht, ist der Schließhilfsantrieb separat vom Kraftfahrzeugschloß angeordnet und mit dem Kraftfahrzeugschloß über einen Bowdenzug antriebstechnisch gekoppelt. Dies löst die Bauraumproblematik im Bereich des Kraftfahrzeugschlosses in befriedigender Weise und entspricht einer modularen Bauweise.

Allerdings ist die Bauraumproblematik bei dem bekannten Schließhilfsantrieb lediglich verlagert worden. Die bekannten, derartig ausgestalteten Schließhilfsantriebe sind von beträchtlicher Größe, was zu entsprechenden Bauraumproblemen an der jeweiligen vom Kraftfahrzeugschloß entfernten Stelle führt. Ferner sind die bekannten Schließhilfsantriebe von beträchtlichem Gewicht.

Der Erfindung liegt daher das Problem zugrunde, den bekannten Schließhilfsantrieb derart auszugestalten und weiterzubilden, daß der Bauraumbedarf sowie das Gewicht des Schließhilfsantriebs reduziert werden.

Das obige Problem wird bei einem Schließhilfsantrieb durch die Merkmale von Anspruch 1 gelöst.

Wesentlich ist zunächst die Erkenntnis, daß die Ausstattung des Schließhilfsantriebs mit einem Vorschubgetriebe zur Erzeugung einer linearen Antriebsbewegung, das als Spindel-Spindelmutter-Getriebe ausgestaltet ist, bei entsprechender Auslegung und das Vorsehen einer durch eine Nase gebildeten Verdrehsicherung, die in einer Längsführung läuft, zu einem minimalen Bauraumbedarf führt. Ferner läßt sich eine solche Anordnung mit einer minimalen Bauteilanzahl realisieren, was zusätzlich zu einem geringen Gewicht führt.

Bei der besonders bevorzugten Ausgestaltung gemäß dem Anspruch 4 läßt sich der vorschlagsgemäße Schließhilfsantrieb auf einfache Weise auf den jeweiligen Anwendungsfall hin auslegen bzw. parametrieren. Unterschiedliche Anwendungsfälle können nämlich unterschiedliche Kräfte, Geschwindigkeiten und Vorschübe erfordern, was entsprechend zu unterschiedlichen Antriebsmotoren, Zwischengetrieben oder Vorschubgetrieben führt. Je nach Konfiguration muß das Antriebsgehäuse und ggf. das Bowdenzugendstück angepaßt werden.

Im folgenden wird die Erfindung anhand einer lediglich Ausführungsbeispiele darstellenden Zeichnung näher erläutert. In der Zeichnung zeigt
- Fig. 1: den strukturellen Aufbau eines vorschlagsgemäßen Schließhilfsantriebs im montierten Zustand,
- Fig. 2: den Schließhilfsantrieb gemäß Fig. 1 in einer nicht erfindungsgemäßen Ausführungsform, in einer geschnittenen Seitenansicht,
- Fig. 3: den Schließhilfsantrieb gemäß Fig. 1 in einer ersten Ausfuhrungsform in einer geschnittenen Seitenansicht,
- Fig. 4: den Schließhilfsantrieb gemäß Fig. 1 in einer zweiten Ausführungsform, in einer geschnittenen Seitenansicht,
- Fig. 5: den Schließhilfsantrieb gemäß Fig. 4 mit teleskopierbarem Antriebsgehäuse und teleskopierbarem Bowdenzugendstück und
- Fig. 6: einen nicht erfindungsgemäßen Schließhilfsantrieb mit zwei Antriebsspindeln.

Der in Fig. 1 dargestellte, strukturelle Aufbau eines vorschlagsgemäßen Schließhilfsantriebs gilt für alle in den Fig. 2 bis 4 dargestellten Ausführungsbeispiele. Dieser Schließhilfsantrieb ist einem Kraftfahrzeugschloß 1 zugeordnet. Hinsichtlich des weiten Verständnisses des Begriffs "Kraftfahrzeugschloß" darf auf den allgemeinen Teil der Beschreibung verwiesen werden.

Bei allen dargestellten Ausführungsformen weist der Schließhilfsantrieb ein eigenes Antriebsgehäuse 2 auf und ist im montierten Zustand separat vom Kraftfahrzeugschloß 1 angeordnet. Es läßt sich der Darstellung in Fig. 1 entnehmen, daß der Schließhilfsantrieb über ein Übertragungsmittel 3 antriebstechnisch mit dem Kraftfahrzeugschloß 1 gekoppelt ist.

Im Detail läßt sich den Fig. 2 bis 4 jeweils entnehmen, daß der Schließhilfsantrieb einen Antriebsmotor 4 aufweist, wobei im montierten Zustand mittels des Antriebsmotors 4 eine lineare Antriebsbewegung erzeugbar und über das Übertragungsmittel 3 auf das Kraftfahrzeugschloß 1 übertragbar ist. Durch diese lineare Antriebsbewegung läßt sich das Kraftfahrzeugschloß 1 von dem Vorschließzustand in den Hauptschließzustand überführen. Diese Zustände wurden im allgemeinen Teil der Beschreibung erläutert.

Die Fig. 2 bis 4 zeigen in drei Ausführungsformen ferner, daß der Schließhilfsantrieb zur Erzeugung der linearen Antriebsbewegung ein dem Antriebmotor 4 nachgeschaltetes Vorschubgetriebe 5 aufweist und daß das Vorschubgetriebe 5 in allen Ausführungsformen als Spindel-Spindelmutter-Getriebe mit einer Spindel 6 und einer Spindelmutter 7 ausgestaltet ist.

Das Kraftfahrzeugschloß 1 kann weitgehend beliebigen Verschlußelementen in einem Kraftfahrzeugschloß zugeordnet sein. Vorzugsweise ist es allerdings so, daß das Kraftfahrzeugschloß 1 einer Kraftfahrzeugtür oder einer Kraftfahrzeugklappe zugeordnet ist. Bei der Kraftfahrzeugtür kann es sich auch um eine Schiebetür handeln.

Das Übertragungsmittel 3 ist als Bowdenzug ausgestaltet, der eine Bowdenzugseele 8 und eine Bowdenzughülle 9 aufweist.

Bei der Antriebsbewegung handelt es sich vorliegend um eine lineare Antriebsbewegung. Entsprechend ist die Verwendung eines Spindel-Spindelmutter-Getriebes für das Vorschubgetriebe 5 wesentlich. Je nach Ausgestaltung des Kraftfahrzeugschlosses 1 ist eine angepaßte Auslegung des Schließhilfsantriebs im Hinblick auf den Umfang der Antriebsbewegung und auf die Höhe der Antriebskraft notwendig.

In allen Fällen ist es zunächst so, daß das Kraftfahrzeugschloß 1 die Schließelemente Schloßfalle 10 und Sperrklinke 11 sowie einen der Schloß falle 10 zugeordneten Schließkloben 12 aufweist. Das grundsätzliche Zusammenwirken dieser Komponenten wurde im allgemeinen Teil der Beschreibung erläutert.

Bei der in Fig. 1 dargestellten und insoweit bevorzugten Ausführungsform ist die Schloßfalle 10 in eine nicht dargestellte Vorschließstellung und in die dargestellte Hauptschließstellung bringbar. Hierfür weist die Schloßfalle 10 eine Vorrast 13 und eine Hauptrast 14 auf, die jeweils mit einem Eingriffsabschnitt 15 der Sperrklinke 11 in Eingriff bringbar sind. Bei der in Fig. 1 dargestellten und insoweit bevorzugten Ausgestaltung ist es ferner so, daß der Schließhilfsantrieb im montierten Zustand mit der Schloßfalle 10 antriebstechnisch gekoppelt ist, und daß die Schloßfalle 10 durch die vom Schließhilfsantrieb erzeugte Antriebsbewegung von der Vorschließstellung in die Hauptschließstellung und damit das Kraftfahrzeugschloß 1 insgesamt von dem Vorschließzustand in den Hauptschließzustand bringbar ist. Dabei bewirkt der Schließhilfsantrieb vorzugsweise zunächst eine Verstellung der Schloßfalle 10 in eine Überhubstellung, so daß die Sperrklinke 11 einfallen kann. Anschließend fällt die Schloßfalle 10 zurück in die Hauptschließstellung und wird dort von der Sperrklinke 11 gehalten. Bei dieser Anordnung ist die Bowdenzugseele 8 des Bowdenzugs 3 vorzugsweise mit der Schloßfalle 10 gekoppelt.

Grundsätzlich ist es aber auch denkbar, daß der Schließhilfsantrieb nicht an der Schloßfalle 10, sondern am Schließkloben 12 angreift. Bei dieser nicht dargestellten Ausführungsform ist es vorgesehen, daß der Schließkloben 12 seinerseits in eine Vorschließstellung und in eine Hauptschließstellung bringbar ist, daß der Schließhilfsantrieb im montierten Zustand mit dem Schließkloben 12 antriebstechnisch gekoppelt ist und daß der Schließkloben 12 durch die vom Schließhilfsantrieb erzeugte Antriebsbewegung von der Vorschließstellung in die Hauptschließstellung und damit das Kraftfahrzeugsschloß 1 insgesamt von dem Vorschließzustand in den Hauptschließzustand bringbar ist.

Beide Varianten von Kraftfahrzeugschlössern 1 erfordern die Übertragung einer Antriebsbewegung über das Übertragungsmittel 3, hier über den Bowdenzug 3. Allerdings ist der Bewegungsbereich sowie die benötigte Kraft je nach Ausführungsform unterschiedlich, was entsprechende Auswirkungen auf die Auslegung des Schließhilfsantriebs hat.

Der Begriff "Spindel-Spindelmutter-Getriebe" sowie die Begriffe "Spindel" und "Spindelmutter" sind im Zusammenhang mit dem Vorschubgetriebe 5 weit zu verstehen. Grundsätzlich ist es dabei vorgesehen, daß die Spindel 6 ein Spindelgewinde aufweist und daß die Spindelmutter 7 ein Spindelmuttergewinde aufweist. Es kann aber auch vorgesehen sein, daß entweder die Spindel 6 oder die Spindelmutter 7 ein entsprechendes Gewinde aufweisen.

Insbesondere kann es vorgesehen sein, daß die Spindel 6 einen Mitnehmer aufweist, der in das Spindelmuttergewinde der Spindelmutter 7 eingreift. Alternativ kann es auch vorgesehen sein, daß die Spindelmutter 7 einen Mitnehmer aufweist, der in das Spindelgewinde der Spindel 6 eingreift. Unter "Mitnehmer" ist hier jede Ausformung zu verstehen, die geeignet ist, in Eingriff mit einem Gewinde zu kommen und im Ergebnis einen Vorschub von Spindelmutter 7 oder Spindel 6 zu erzielen. Beispielsweise kann es sich bei dem Mitnehmer um eine einfache Nase oder dergleichen handeln.

Im Zusammenhang mit den Gewinden von Spindel 6 und Spindelmutter 7 darf ferner darauf hingewiesen werden, daß sich die Steigung der Gewinde von Spindel 6 und/oder Spindelmutter 7 über deren Längserstreckung verändern kann. Damit läßt sich erreichen, daß sich die Übersetzung des Spindel-Spindelmutter-Getriebes, also des Vorschubgetriebes 5, über einen Schließhilfsvorgang verändert. Dies kann je nach konstruktiven Randbedingungen vorteilhaft sein.

Fig. 2 zeigt nun eine nicht erfindungsgemäße Anordnung, bei der die Spindel 6 der Antriebsseite und die Spindelmutter 7 der Abtriebsseite des Vorschubgetriebes 5 zugeordnet ist. Dies bedeutet, daß die Spindel 6 durch den Antriebsmotor 4 antreibbar ist und daß die Spindelmutter 7 den Abtrieb des Vorschubgetriebes 5 darstellt. Entsprechend ist es vorzugsweise vorgesehen, daß das Übertragungsmittel 3, hier die Bowdenzugseele 8 des Bowdenzugs 3, im montierten Zustand unmittelbar mit der Spindelmutter 7 gekoppelt ist. Hier und vorzugsweise ist es weiter so, daß die Spindelmutter 7 des Vorschubgetriebes 5 drehfest aber längsverschieblich angeordnet ist. Die Verdrehsicherung der Spindelmutter 7 wird im folgenden noch angesprochen.

Bei dem in Fig. 2 dargestellten und insoweit nicht erfindungsgemäßen Ausführungsbeispiel ist dem Antriebsmotor 4 ein Zwischengetriebe 16 nachgeschaltet, das mit seiner Abtriebsseite auf die Spindel 6 wirkt. Grundsätzlich kann es aber auch vorgesehen sein, daß die nicht dargestellte Antriebswelle des Antriebsmotors 4 unmittelbar mit der Spindel 6 gekoppelt ist. In besonders bevorzugter Ausgestaltung bildet die Antriebswelle des Antriebsmotors 4 sogar selbst die Spindel 6.

Bei dem in Fig. 2 dargestellten nicht erfindungsgemäßen Ausführungsbeispiel wird also die Spindel 6 angetrieben, während die Spindelmutter 7 drehfest aber längsverschieblich gelagert ist. Hier wird im Ergebnis eine Drehbewegung der Spindel 6 in eine Längsbewegung der Spindelmutter 7 umgewandelt.

Für die Verdrehsicherung ist eine Längsführung 17 vorgesehen, in die eine Nase 18 oder dergleichen der Spindelmutter 7 eingreift. Entsprechend bewegt sich bei einer Verdrehung der Spindel 6 die Spindelmutter 7 in Fig. 2 nach oben bzw. nach unten. Fig. 2 zeigt die Ausgangslage der Spindelmutter 7. Die Endlage der Spindelmutter 7 nach Abschluß eines Schließhilfsvorgangs ist gestrichelt dargestellt.

Hier und vorzugsweise ist die Spindelmutter 7 als Hülse ausgestaltet, die an der in Fig. 2 unteren Stirnseite verschlossen ist. Hier und vorzugsweise ist es weiter so, daß diese Stirnseite den Koppelpunkt 19 für das Übertragungsmittel 3, hier für die Bowdenzugseele 8 des Bowdenzugs 3, bereitstellt.

Um die Montage des Schließhilfsantriebs, insbesondere des Bowdenzugs 3, zu vereinfachen, ist es vorzugsweise vorgesehen, daß die Spindelmutter 7 zusammen mit dem Übertragungsmittel 3, hier mit der Bowdenzugseele 8 des Bowdenzugs 3, eine vormontierbare Einheit bildet. Insbesondere ist es vorgesehen, daß die Spindelmutter 7 im montierten Zustand untrennbar mit dem Übertragungsmittel 3, hier mit der Bowdenzugseele 8 des Bowdenzugs 3 verbunden ist. Denkbar ist, daß die Spindelmutter 7 im Kunststoff-Spritzverfahren hergestellt ist und daß die Bowdenzugseele 8 in die Spindelmutter 7 eingelassen ist. Andere Verbindungsvarianten können vorteilhaft anwendbar sein.

Bei dem in Fig. 2 dargestellten nicht erfindungsgemäßen Ausführungsbeispiel ist es so, daß der Antriebsmotor 4, das ggf. vorhandene Zwischengetriebe 16 und das Vorschubgetriebe 5 im Antriebsgehäuse 2 hintereinander angeordnet sind. Dabei ist es weiter vorzugsweise so, daß diese Komponenten auf die Antriebswelle des Antriebsmotors 4 und/oder auf die Achse der Spindel 6 ausgerichtet sind.

Eine andere Anordnung ist bei der ersten Ausführungsform der Erfindung gemäß Fig. 3 gewählt worden. Dabei sind der Antriebsmotor 4 und das Vorschubgetriebe 5 im Antriebsgehäuse 2 bezogen auf die Längserstreckung des Schließhilfsantriebs zumindest zum Teil ineinander verschachtelt angeordnet. Diese verschachtelte Anordnung kann sich auch auf ein gegebenenfalls vorhandenes Zwischengetriebe 16 beziehen.

Hier und vorzugsweise ist die Spindelmutter 7 der Antriebsseite und die Spindel 6 der Abtriebsseite des Vorschubgetriebes 5 zugeordnet. Anders als bei der in Fig. 1 dargestellten Ausführungsform wird hier also die Spindelmutter 7 durch den Antriebsmotor 4 angetrieben, während die Spindel 6 an der Spindelmutter 7 entlangläuft. Hier bildet die Spindel 6 den Abtrieb des Vorschubgetriebes 5 und ist entsprechend vorzugsweise unmittelbar mit dem Übertragungsmittel 3, hier der Bowdenzugseele 8 des Bowdenzugs 3, gekoppelt.

Dabei ist es weiter vorzugsweise vorgesehen, daß die Spindel 6 des Vorschubgetriebes 5 drehfest aber längsverschieblich angeordnet ist. Hier wird im Ergebnis eine Drehbewegung der Spindel 6 in eine Längsbewegung der Spindelmutter 7 umgewandelt.

Das oben angesprochene Verschachteln der einzelnen Komponenten wird bei der in Fig. 3 dargestellten Ausführungsform dadurch erreicht, daß die Antriebswelle des Antriebsmotors 4 als Hohlwelle ausgestaltet ist und daß die Hohlwelle die Spindelmutter 7 des Vorschubgetriebes 5 bildet und hierfür vorzugsweise ein Spindelmuttergewinde aufweist. Innerhalb der Spindelmutter 7 ist die Spindel 6 angeordnet, wobei die Verdrehsicherung wieder durch eine Art Nase 18, die in einer Längsführung 17 läuft, gebildet ist.

Es zeigt sich in Fig. 3 anschaulich, daß der Bauraumbedarf insbesondere in Längserstreckung des Schließhilfsantriebs gesehen besonders gering ist. Dies wird insbesondere dadurch erreicht, daß der Antriebsmotor 4 im Hinblick auf den Antrieb der Hohlwelle nach Art eines elektrischen Direktantriebs ausgestaltet ist. Die Hohlwelle, hier die Spindelmutter 7, bildet also gleichzeitig den Rotor des Antriebsmotors.

Es läßt sich der Darstellung in Fig. 3 ferner entnehmen, daß die Spindel 6 des Vorschubgetriebes 5 vollständig innerhalb der Spindelmutter 7 angeordnet ist. Hier und vorzugsweise gilt dies unabhängig davon, in welcher Stellung der Schließhilfsantrieb sich gerade befindet.

Interessant ist bei der in Fig. 3 dargestellten und insoweit bevorzugten Ausführungsform die Tatsache, daß die Erstreckung des Antriebsmotors 4 insgesamt im wesentlichen der Erstreckung der Antriebswelle bzw. der Spindelmutter 7 entspricht. Dies ist in erster Linie darauf zurückzuführen, daß der Antriebsmotor 4 nach Art eines elektrischen Direktantriebs ausgestaltet ist.

Es wurde weiter oben schon angedeutet, daß zwischen den Antriebsmotor 4 und das Vorschubgetriebe 5 ein Zwischengetriebe 16 geschaltet sein kann. Dies ist in Fig. 1 schematisch dargestellt.

Fig. 4 zeigt eine zweite Ausführungsform der Erfindung, bei der das Zwischengetriebe 16 als Planetenradgetriebe ausgestaltet ist. Das Planetenradgetriebe weist regelmäßig ein Sonnenrad 20, einen Planetenradträger 21 und ein Hohlrad 22 auf. Vorteilhaft ist hierbei bereits die Tatsache, daß ein Planentenradgetriebe einen besonders platzsparenden Aufbau ermöglicht. Der Darstellung in Fig. 4 sind ferner die Planetenräder 21a zu entnehmen, die am Planetenradträger 21 gelagert sind.

In besonders bevorzugter Ausgestaltung ist eines der Elemente Sonnenrad 20, Planetenradträger 21 und Hohlrad 22 dem Antriebsmotor 4, insbesondere der Antriebswelle des Antriebsmotors 4, zugeordnet. Ein anderes dieser Elemente ist entsprechend der Antriebsseite des Vorschubgetriebes 5 zugeordnet. Das dritte dieser Elemente schließlich ist zumindest für den Schließhilfsbetrieb gebremst oder komplett festgesetzt.

Hier und vorzugsweise ist das Sonnenrad 20 dem Antriebsmotor 4, insbesondere der Antriebswelle des Antriebsmotors 4 zugeordnet. Das Hohlrad 22 wird vom Antriebsgehäuse 2 gebildet und ist entsprechend festgesetzt. Der Planetenradträger 21 ist mit einem Innengewinde ausgestattet und bildet somit die Spindelmutter 7. Das Innengewinde im Planetenträger 21 befindet sich im einzelnen an der Stegplatte des Planetenradträgers 21. Grundsätzlich kann es auch vorgesehen sein, daß die Spindelmutter 7 unmittelbar mit dem Planetenradträger 21 gekoppelt ist.

Bei der in Fig. 4 dargestellten Ausführungsform ist wieder das Grundprinzip des Vorschubgetriebes 5 gemäß Fig. 3 realisiert. Die Drehung der Spindelmutter 7 wird in eine Längsbewegung der Spindel 6 umgewandelt. Hierfür ist es wieder vorgesehen, daß die Spindel 6 mit einer Nase 18 versehen ist, die zur Verdrehsicherung in einer Längsführung 17 läuft.

Bei allen dargestellten Ausführungsbeispielen weist das Antriebsgehäuse 2 einen einzigen, durchgehenden Abschnitt auf. Grundsätzlich ist es aber auch denkbar, daß sich das Antriebsgehäuse 2 aus mehreren Teilgehäusen zusammensetzt. Beispielsweise kann es vorteilhaft sein, das Hohlrad 22 des Planetenradgetriebes 5 in einem separaten Antriebsgehäuse vorzusehen, insbesondere um hierfür ein entsprechend verschleißfestes Material vorsehen zu können.

Bei allen dargestellten Ausführungsformen ist es ferner so, daß sich ein Bowdenzugendstück 23 am Antriebsgehäuse 2 abstützt. Erfindungsgemäß ist, wie in Fig. 4 dargestellt, eine Längsführung 17 der Verdrehsicherung an diesem Bowdenzugendstück 23 vorgesehen.

Bei allen dargestellten Ausführungsformen ist es schließlich so, daß der Antriebsmotor 4 als elektrischer Antriebsmotor ausgestaltet ist. Grundsätzlich ist es aber auch denkbar, daß es sich hierbei um einen pneumatischen oder um einen hydraulischen Antriebsmotor handelt.

Besondere Bedeutung kommt der schnellen Montage des Bowdenzugs 3 zu. Eine Art Bowdenzugschnellverschluß ist vorgesehen. Die Bowdenseele 8 wird in eine Öffnung in der Spindel 6 bzw. der Spindelmutter 7 eingeführt und beim Zurückziehen mit Selbsthemmung festklemmt.

Die elektrische Steuerung eines Schließhilfsvorgangs ist bei den dargestellten Ausführungsformen besonders einfach. Zum Starten eines Schließhilfsvorgangs wird der elektrische Antriebsmotor 4 in einer ersten Richtung bestromt, und zwar so lange, bis die Schloßfalle 10 in ihre Überhubstellung überführt worden ist. Nach dem Abschalten des Antriebsmotors 4 wird der Antriebsmotor 4 in entgegengesetzter Richtung bestromt, bis die Spindelmutter 7 bzw, die Spindel 6 die Ausgangsstellung erreicht.

In besonders bevorzugter Ausgestaltung ist der Schließhilfsantrieb, insbesondere der Antriebsmotor 4 mitggf. nachgeschaltetem Zwischengetriebe 16 und weiter nachgeschaltetem Vorschubgetriebe 5, nicht selbsthemmend ausgestaltet. Dies hat insbesondere den Vorteil, daß die Anordnung von der Überhubstellung in die Hauptschließstellung nach Abschalten des Antriebsmotors 4 selbsttätig zurückfallen kann, und zwar durch den hohen dann wirkenden Türdichtungsgegendruck.

In weiter bevorzugter Ausgestaltung ist es vorgesehen, daß zumindest die Innenseite des Antriebsgehäuses 2 im wesentlichen rotationssymmetrisch bezogen auf die Längserstreckung des Schließhilfsantriebs ausgestaltet ist. Auch hiermit läßt sich eine optimale Ausnutzung des zur Verfügung stehenden Bauraums erreichen.

Es läßt sich zusammenfassen, daß mit allen dargestellten Ausführungsformen außerordentlich geringe Bauraumanforderungen verbunden sind. Durch die geringe Bauteilanzafil läßt sich ferner ein besonders geringes Gewicht erzielen. Im Ergebnis ist auch die Herstellung, insbesondere die Montage, mit besonders wenig Aufwand möglich.

Es wurde im allgemeinen Teil erläutert, daß je nach Anwendungsfall eine unterschiedliche Auslegung des vorschlagsgemäßen Schließhilfsantriebs erforderlich ist. Um diese Auslegung mit minimalem Aufwand bewerkstelligen zu können, ist es bei dem in Fig. 5 dargestellten und insoweit bevorzugten Ausführungsbeispiel vorgesehen, daß das Antriebsgehäuse 2 und die Abstützung der Bowdenzughülle 9, hier des Bowdenzugendstücks 23, derart konfigurierbar sind, daß unterschiedliche Antriebsmotoren 4, unterschiedliche Zwischengetriebe 16 und unterschiedliche Vorschubgetriebe 5, jeweils mit unterschiedlichen Abmessungen, einsetzbar sind. In bestimmten Anwendungsfällen kann es auch notwendig sein, auf ein Zwischengetriebe 16 zu verzichten.

Die obige Konfigurierbarkeit wird hier und vorzugsweise dadurch realisiert, daß das Antriebsgehäuse 2 zur Anpassung an den jeweiligen Antriebsmotor 4 und/oder das jeweilige Zwischengetriebe 16 zweiteilig ausgestaltet ist. Es kann auch vorteilhaft sein, daß sich das Antriebsgehäuse 2 aus mehr als zwei Teilen zusammensetzt.

Im Sinne einer leichten Konfigurierbarkeit ist es nun vorzugsweise so, daß die beiden Teile 2a, 2b des Antriebsgehäuses 2 teleskopierbar ausgestaltet sind. Im einzelnen bedeutet dies, daß das erste Teil 2a des Antriebsgehäuses 2 über das zweite Teil 2b des Antriebsgehäuses 2 schiebbar ist. Durch die Überlappung der beiden Teile 2a, 2b des Antriebsgehäuses 2 ist die Länge des Antriebsgehäuses 2 auf die jeweils gewählten Komponenten anpaßbar. Zur Befestigung der beiden Teile 2a, 2 b des Antriebsgehäuses 2 aneinander kann eine Verrastung vorgesehen sein.

Die in Fig. 5 dargestellte Ausgestaltung zeigt auch, daß das Bowdenzugendstück 23 gegenüber dem Antriebsgehäuse 2 zur Anpassung auf das jeweilige Vorschubgetriebe 5 teleskopierbar ist. Dies kann auch nur alternativ zu der Teleskopierbarkeit des Antriebsgehäuses 2 vorgesehen sein. Die Teleskopierbarkeit des Bowdenzugendstücks 23 bedeutet hier, daß das Bowdenzugendstück 23 in verschiedenen Stellungen auf das Antriebsgehäuse 2 aufschiebbar ist. Je nach Überlappung zwischen dem Bowdenzugendstück 23 und dem Antriebsgehäuse 2 ist eine Anpassung an das jeweilige Vorschubgetriebe 5 möglich. Dies betrifft insbesondere die Auslegung des Schließhilfsantriebs auf unterschiedliche Betätigungshübe. Auch hier ist zur Befestigung zwischen dem Bowdenzugendstück 23 und dem Antriebsgehäuse 2 vorzugsweise eine Verrastung vorgesehen.

In nicht erfindungsgemäßen Anwendungsfällen kann es vorteilhaft sein, daß die Bowdenzugseele 8 des Bowdenzugs 3 bezogen auf die Achse der Spindel 6 außermittig mit der Spindelmutter 7 gekoppelt ist. Dann ist es weiter vorzugsweise so, daß die Spindel 6 bezogen auf die Antriebswelle des Antriebsmotors 4 ebenfalls außermittig angeordnet ist.

Es liegt auf der Hand, daß bei der obigen, nicht erfindungsgemäßen außermittigen Anordnung die Gefahr des Verkantens der Spindelmutter 7 gegenüber der Spindel 6 gegeben ist. Für diesen Fall ist es vorzugsweise vorgesehen, daß zur Abstützung der Spindelmutter 7 eine parallel zu der Spindel 6 angeordnete Längsführung 17 vorgesehen ist auf der die Spindelmutter 7 läuft. Bei der Längsführung 17 kann es sich um eine Führungsstange handeln, die durch eine entsprechende Führungsbohrung in der Spindelmutter 7 hindurchläuft. Denkbar ist aber auch eine Führungsnut, in die die Spindelmutter 7 mit einer entsprechend stegartigen Ausformung eingreift.

In einer nicht erfindungsgemäßen Ausgestaltung ist es allerdings vorgesehen, daß eine zweite mit der Antriebswelle des Antriebsmotors 4 gekoppelte Spindel 6a vorgesehen ist und daß die Spindelmutter 7 ein zweites Spindelmuttergewinde aufweist, das dieser zweiten Spindel 6a zugeordnet ist. Dies ist der Darstellung in Fig. 6 zu entnehmen.

Die in Fig. 6 dargestellte nicht erfindungsgemäße Ausführungsform weist ähnlich wie die in Fig. 5 dargestellte Ausführungsform einen Antriebsmotor 4, ein nachgeschaltetes Planetenradgetriebe 16 und ein wiederum nachgeschaltetes Spindel-Spindelmutter-Getriebe 5 auf, das hier allerdings zwei Spindeln 6, 6a aufweist. Die beiden Spindeln 6, 6a sind mit dem Planetenradträger 21 des Planetenradgetriebes 16 gekoppelt, indem der Planetenradträger 21 ein Stirnrad aufweist, das mit den Stirnrädern der beiden Spindeln 6, 6a kämmt. Bei der in Fig. 6 dargestellten und insoweit nicht erfindungsgemäßen Ausführungsform drehen die beiden Spindeln 6, 6a in entgegengesetzten Richtungen, so daß die Spindelgewinde entsprechend unterschiedlich orientiert sein müssen.

Hier und vorzugsweise sind die beiden Spindeln 6, 6a bezogen auf die Antriebswelle des Antriebsmotors 4 symmetrisch angeordnet. Bei einer solchen symmetrischen Anordnung ist die Gefahr des Verkantens der Spindelmutter 7 auf einer der beiden Spindeln 6, 6a äußerst gering. Dies erhöht insgesamt die Betriebssicherheit des vorschlagsgemäßen Schließhilfsantriebs.

## Patentansprüche

1. Verwendung eines Schließhilfsantriebs für ein Kraftfahrzeugschloß (1), wobei der Schließhilfsantrieb ein eigenes Antriebsgehäuse (2) aufweist und im montierten Zustand separat vom Kraftfahrzeugschloß (1) angeordnet ist, wobei der Schließhilfsantrieb über ein Übertragungsmittel (3) antriebstechnisch mit dem Kraftfahrzeugschloß (1) gekoppelt ist, wobei der Schließhilfsantrieb einen elektrischen Antriebsmotor (4) aufweist, wobei im montierten Zustand mittels des Antriebsmotors (4) eine lineare Antriebsbewegung erzeugbar und über das Übertragungsmittel (3) auf das Kraftfahrzeugschloß (1) übertragbar ist, wobei das Kraftfahrzeugschloß (1) durch die Antriebsbewegung von einem Vorschließzustand in einen Hauptschließzustand überführbar ist, wobei der Schließhilfsantrieb zunächst eine Verstellung der Schloßfalle (10) in eine Überhubstellung bewirkt, so daß die Sperrklinke (11) einfallen kann und anschließend die Schloßfalle (10) zurück in die Hauptschließstellung fällt, wobei der Schließhilfsantrieb zur Erzeugung der Antriebsbewegung ein dem Antriebsmotor (4) nachgeschaltetes Vorschubgetriebe (5) aufweist und wobei das Vorschubgetriebe (5) als Spindel-Spindelmutter-Getriebe mit einer Spindel (6) und einer Spindelmutter (7) ausgestaltet ist,
**dadurch gekennzeichnet,**
**dass** die Spindel (6) eine Verdrehsicherung aufweist, welche durch eine Nase (18) gebildet wird, die in einer Längsführung (17) läuftdaß das Übertragungsmittel (3) als Bowdenzug mit Bowdenzugseele (8) und Bowdenzughülle (9) ausgestaltet ist, daß sich ein Bowdenzugendstück (23) am Antriebsgehäuse (2) abstützt und daß die Längsführung (17) der Verdrehsicherung am Bowdenzugendstück (23) vorgesehen ist, daß der elektrische Antriebsmotor zum Starten eines Schließhilfsvorgangs in einer ersten Richtung bestromt wird, und zwar so lange, bis die Schloßfalle (10) in ihre Überhubstellung überführt worden ist, und dass nach dem Abschalten des Antriebsmotors der Antriebsmotor in entgegengesetzter Richtung bestromt wird, bis die Spindel (6) die Ausgangsstellung erreicht, daß die Bowdenzugseele (8) in eine Öffnung in der Spindel (6) eingeführt und beim Zurückziehen mit Selbsthemmung festgeklemmt ist.

2. Verwendung nach Anspruch 1, **dadurch gekennzeichnet, daß** das Kraftfahrzeugschloß (1) die Schließelemente Schloßfalle (10) und Sperrklinke (11) sowie einen der Schloßfalle (10) zugeordneten Schließkloben (12) aufweist, vorzugsweise, daß die Schloßfalle (10) in eine Vorschließstellung und in eine Hauptschließstellung bringbar ist und dort jeweils von der Sperrklinke (11) gehalten wird, daß der Schließhilfsantrieb im montierten Zustand mit der Schloßfalle (10) antriebstechnisch gekoppelt ist und daß die Schloßfalle (10) durch die vom Schließhilfsantrieb erzeugte Antriebsbewegung von der Vorschließstellung in die Hauptschließstellung und damit das Kraftfahrzeugschloß (1) von dem Vorschließzustand in den Hauptschließzustand bringbar ist, oder, daß der Schließkloben (12) in eine Vorschließstellung und in eine Hauptschließstellung bringbar ist, daß der Schließhilfsantrieb im montierten Zustand mit dem Schließkloben (12) antriebstechnisch gekoppelt ist und daß der Schließkloben (12) durch die vom Schließhilfsantrieb erzeugte Antriebsbewegung von der Vorschließstellung in die Hauptschließstellung und damit das Kraftfahrzeugschloß (1) von dem Vorschließzustand in den Hauptschließzustand bringbar ist.

3. Verwendung nach einem der vorhergehenden Ansprüche, **dadurch gekennzeichnet, daß** zwischen den Antriebsmotor (4) und das Vorschubgetriebe (5) ein Zwischengetriebe (16) geschaltet ist, vorzugsweise, daß das Zwischengetriebe (16) als Planetenradgetriebe ausgestaltet ist und daß das Planetenradgetriebe ein Sonnenrad (20), einen Planetenradträger (21) und ein Hohlrad (22) aufweist, vorzugsweise, daß eines der Elemente Sonnenrad (20), Planetenradträger (21) und Hohlrad (22) dem Antriebsmotor (4) zugeordnet ist, daß ein anderes der Elemente Sonnenrad (20), Planetenradträger (21) und Hohlrad (22) der Antriebsseite des Vorschubgetriebes (5) zugeordnet ist und daß das Dritte der Elemente Sonnenrad (20), Planetenradträger (21) und Hohlrad (22) zumindest für den Schließhilfsbetrieb gebremst oder festgesetzt ist, vorzugsweise, daß der Planetenradträger (21) der Antriebsseite des Vorschubgetriebes (5) zugeordnet ist, vorzugsweise, daß der Planetenradträger (21) die Spindelmutter (7) bildet oder unmittelbar mit der Spindelmutter (7) gekoppelt ist.

4. Verwendung nach einem der vorhergehenden Ansprüche, **dadurch gekennzeichnet, daß** das Antriebsgehäuse (2) und ggf. die Abstützung der Bowdenzughülle (9), insbesondere eines Bowdenzugendstücks (23), derart konfigurierbar ist bzw. sind, daß unterschiedliche Antriebsmotoren (4) und/oder unterschiedliche - oder gar kein - Zwischengetriebe (16) und/oder unterschiedliche Vorschubgetriebe (5), jeweils mit unterschiedlichen Abmessungen, einsetzbar sind.

## Claims

1. Use of an auxiliary locking drive for a motor vehicle lock (1), wherein the auxiliary locking drive has a dedicated drive housing (2) and, in the installed state, is arranged separately from the motor vehicle lock (1), wherein the auxiliary locking drive is coupled in terms of drive to the motor vehicle lock (1) via a transmission means (3), wherein the auxiliary locking drive has an electric drive motor (4), wherein, in the installed state, a linear drive movement can be generated by means of the drive motor (4) and transmitted to the motor vehicle lock (1) via the transmission means (3), wherein the motor vehicle lock (1) can, by means of the drive movement, be transferred from a pre-locking state into a main locking state, wherein the auxiliary locking drive first of all brings about an adjustment of the lock catch (10) into an overtravel position, with the result that the pawl (11) can engage and subsequently the lock catch (10) falls back into the main locking position, wherein, to generate the drive movement, the auxiliary locking drive has a thrust mechanism (5) which is connected downstream of the drive motor (4), and wherein the thrust mechanism (5) is designed as a spindle-spindle nut gearing with a spindle (6) and a spindle nut (7),
**characterized**
**in that** the spindle (6) has a relative-rotation prevention means which is formed by a lug (18) which runs in a longitudinal guide (17), in that the transmission means (3) is designed as a Bowden cable with a Bowden cable core (8) and Bowden cable sheath (9), in that a Bowden cable end piece (23) is supported on the drive housing (2), and in that the longitudinal guide (17) of the relative-rotation prevention means is provided on the Bowden cable end piece (23), in that the electric drive motor is energized in a first direction in order to start an auxiliary locking operation, to be precise until the lock catch (10) has been transferred into its overtravel position, and in that, after the drive motor is switched off, the drive motor is energized in the opposite direction until the spindle (6) reaches the starting position, and in that the Bowden cable core (8) is introduced into an opening in the spindle (6) and is clamped fixedly with a self-locking action when withdrawn.

2. Use according to Claim 1, **characterized in that** the motor vehicle lock (1) has the locking elements of lock catch (10) and pawl (11), and has a locking block (12) which is assigned to the lock catch (10), preferably **in that** the lock catch (10) is movable into a pre-locking position and into a main locking position and is held there in each case by the pawl (11), **in that**, in the installed state, the auxiliary locking drive is coupled in terms of drive to the lock catch (10), and **in that** the lock catch (10) can, by means of the drive movement generated by the auxiliary locking drive, be moved from the pre-locking position into the main locking position, with the motor vehicle lock (1) thus being movable from the pre-locking state into the main locking state, or **in that** the locking block (12) is movable into a pre-locking position and into a main locking position, **in that**, in the installed state, the auxiliary locking drive is coupled in terms of drive to the locking block (12), and **in that** the locking block (12) can, by means of the drive movement generated by the auxiliary locking drive, be moved from the pre-locking position into the main locking position, with the motor vehicle lock (1) thus being movable from the pre-locking state into the main locking state.

3. Use according to either of the preceding claims, **characterized in that** an intermediate gearing (16) is connected between the drive motor (4) and the thrust mechanism (5), preferably **in that** the intermediate gearing (16) is designed as a planetary gearing, and **in that** the planetary gearing has a sun gear (20), a planet gear carrier (21) and an internal gear (22), preferably in that one of the elements of sun gear (20), planet gear carrier (21) and internal gear (22) is assigned to the drive motor (4), **in that** another of the elements of sun gear (20), planet gear carrier (21) and internal gear (22) is assigned to the drive side of the thrust mechanism (5), and **in that** the third of the elements of sun gear (20), planet gear carrier (21) and internal gear (22) is braked or immobilized at least for the auxiliary locking operation, preferably **in that** the planet gear carrier (21) is assigned to the drive side of the thrust mechanism (5), preferably **in that** the planet gear carrier (21) forms the spindle nut (7) or is directly coupled to the spindle nut (7).

4. Use according to any of the preceding claims, **characterized in that** the drive housing (2) and possibly the support of the Bowden cable sheath (9), in particular of a Bowden cable end piece (23), is or are configurable such that different drive motors (4) and/or different - or even no - intermediate gearing(s) (16) and/or different thrust mechanisms (5), each with different dimensions, can be used.

## Revendications

1. Utilisation d'un actionneur pour dispositif de fermeture assistée pour une serrure de véhicule automobile (1), dans laquelle l'actionneur pour dispositif de fermeture assistée présente un boîtier d'actionneur propre (2), et à l'état monté est disposé séparément de la serrure de véhicule automobile (1), dans laquelle l'actionneur pour dispositif de fermeture assistée est couplé en technique d'entraînement à la serrure de véhicule automobile (1) par un moyen de transmission (3), dans laquelle l'actionneur pour dispositif de fermeture assistée présente un moteur d'entraînement électrique (4), dans laquelle à l'état monté, un mouvement d'entraînement linéaire peut être produit au moyen du moteur d'entraînement (4) et peut être transmis à la serrure de véhicule automobile (1) par le moyen de transmission (3), dans laquelle la serrure de véhicule automobile (1) peut être transférée par le mouvement d'entraînement d'un état de pré-fermeture à un état de fermeture principal, dans laquelle l'actionneur pour dispositif de fermeture assistée provoque d'abord un déplacement du pêne (10) dans une position de dépassement de course de sorte que le cliquet (11) peut s'enclencher, et ensuite le pêne (10) retombe dans la position de fermeture principale, dans laquelle l'actionneur pour dispositif de fermeture assistée présente pour la production du mouvement d'entraînement un mécanisme d'avancement (5) monté en aval du moteur d'entraînement (4), et dans laquelle le mécanisme d'avancement (5) est configuré sous la forme d'un mécanisme à broche et écrou de broche avec une broche (6) et un écrou de broche (7),
**caractérisée**
**en ce que** la broche (6) présente un dispositif anti-rotation qui est formé par un ergot (18) qui s'étend dans un guide longitudinal (17),
**en ce que** le moyen de transmission (3) est configuré sous la forme d'un câble Bowden comprenant une âme de câble Bowden (8) et une gaine de câble Bowden (9),
**en ce qu'**une extrémité de câble Bowden (23) prend appui sur le boîtier d'actionneur (2), et
**en ce que** le guide longitudinal (17) du dispositif anti-rotation est prévu à l'extrémité de câble Bowden (23),
**en ce que** le moteur d'entraînement électrique est alimenté en courant pour démarrer une opération de fermeture assistée dans une première direction, notamment jusqu'à ce que le pêne (10) ait été transféré à la position de dépassement de course, et
**en ce qu'**après l'arrêt du moteur d'entraînement, le moteur d'entraînement est alimenté en courant dans le sens opposé jusqu'à ce que la broche (6) atteigne la position de départ,
**en ce que** l'âme de câble Bowden (8) est introduite dans une ouverture de la broche (6) et est serrée par auto-blocage au moment du retrait.

2. Utilisation selon la revendication 1, **caractérisée en ce que** la serrure de véhicule automobile (1) présente les éléments de fermeture pêne (10) et cliquet (11) ainsi qu'un gond de fermeture (12) associé au pêne (10), de préférence **en ce que** le pêne (10) peut être amené dans une position de pré-fermeture et dans une position de fermeture principale et y être respectivement maintenu par le cliquet (11), **en ce que** l'actionneur pour dispositif de fermeture assistée à l'état monté est couplé en technique d'entraînement au pêne (10), et **en ce que** le pêne (10) peut être amené par le mouvement d'entraînement produit par l'actionneur pour dispositif de fermeture assistée de la position de pré-fermeture à la position de fermeture principale et dès lors la serrure de véhicule automobile (1) peut être amenée de la position de pré-fermeture à la position de fermeture principale, ou **en ce que** le gond de fermeture (12) peut être amené dans une position de pré-fermeture et dans une position de fermeture principale, **en ce que** l'actionneur pour dispositif de fermeture assistée à l'état monté est couplé en technique d'entraînement au gond de fermeture (12), et **en ce que** le gond de fermeture (12) peut être amené par le mouvement d'entraînement produit par l'actionneur pour dispositif de fermeture assistée de la position de pré-fermeture à la position de fermeture principale et dès lors la serrure de véhicule automobile (1) peut être amenée de l'état de pré-fermeture à l'état de fermeture principale.

3. Utilisation selon l'une quelconque des revendications précédentes, **caractérisée en ce qu'**un engrenage intermédiaire (16) est monté entre le moteur d'entraînement (4) et le mécanisme d'avancement (5), de préférence **en ce que** l'engrenage intermédiaire (16) est configuré sous forme d'engrenage planétaire, et **en ce que** l'engrenage planétaire présente une roue solaire (20), un porte-satellites (21) et une couronne dentée (22), de préférence **en ce que** l'un des éléments roue solaire (20), porte-satellites (21) et couronne dentée (22) est associé au moteur d'entraînement (4), **en ce qu'**un autre des éléments roue solaire (20), porte-satellites (21) et couronne dentée (22) est associé au côté entraînement du mécanisme d'avancement (5), et **en ce que** le troisième des éléments roue solaire (20), porte-satellite (21) et couronne dentée (22) est freiné ou immobilisé au moins pour le fonctionnement de fermeture assistée, de préférence **en ce que** le porte-satellites (21) est associé au côté entraînement du mécanisme d'avancement (5), de préférence **en ce que** le porte-satellites (21) forme l'écrou de broche (7) ou est couplé directement à l'écrou de broche (7).

4. Utilisation selon l'une quelconque des revendications précédentes, **caractérisée en ce que** le boîtier d'actionneur (2) et éventuellement le soutien de la gaine de câble Bowden (9), en particulier d'une extrémité de câble Bowden (23), peut/peuvent être configuré(s) de telle manière que différents moteurs d'entraînement (4) et/ou différents - ou même aucun - engrenage(s) intermédiaire(s) (16) et/ou différents mécanismes d'avancement (5), respectivement avec des dimensions différentes, puissent être utilisés.
